# EUROPÄISCHE PATENTSCHRIFT

(11) **EP 0 801 024 B1**
(45) Veröffentlichungstag und Bekanntmachung des Hinweises auf die Patenterteilung: **10.09.2003**
(21) Anmeldenummer: 97250114.2
(22) Anmeldetag: 10.04.1997
(51) Int. Cl.: B66F 9/14

(54) **Vorrichtung zum Aus- oder Einlagern von Stückgut, insbesondere in einen Hochregallager**
Device for storing and retrieving articles, in particular in a warehouse with storage racks
Dispositif pour stocker et déstocker des articles, en particulier dans un magasin à rayonnages

(30) Priorität: 10.04.1996 DE 19615999
(43) Veröffentlichungstag der Anmeldung: 15.10.1997
(73) Patentinhaber: Siemens Aktiengesellschaft, 80333 München (DE)
(72) Erfinder: Oser, Jörg, o. Univ.-Professor Dr., 8010 Graz (AT)

(56) Entgegenhaltungen:
- CH-A- 416 462
- DE-A- 4 422 240
- US-A- 4 388 033
- US-A- 5 207 555
- US-A- 5 397 211

## Beschreibung

Die Erfindung betrifft eine Vorrichtung zum Aus- oder Einfahren von Stückgut aus einem bzw. in ein Lagerfach mit einer Fördereinrichtung, insbesondere in einem Hochregallager, das ein in einem einfach breiten Lagergang verfahrbares Regalbediengerät aufweist und eine Hubeinrichtung mit einer Ladeplattform, wobei die Fördereinrichtung eine zumindest um eine zweifache Stückguttiefe in Richtung der Aus- Einlagerung verfahrbare, an einer Teleskopvorrichtung mit mehreren in einander geführten Teleskopschüssen angeordnete formschlüssige Greifeinrichtung aufweist, entsprechend dem Oberbegriff des Anspruches 1.

Eine derartige Vorrichtung ist aus der DE 44 22 240 A1 bekannt.

Derartige Vorrichtungen dienen dazu, ein- oder mehrfach tief gelagerte Ladeeinheiten (Stückgüter) formschlüssig beim Einlagern von einer Ladeplattform auf einen Regelfachboden bzw. beim Auslagern vom Regalfachboden auf die Ladeplattform zu schieben bzw. zu ziehen. Die Ladeplattform kann auf dem Hubwagen eines Regalbediengerätes montiert sein.

Die automatisierte Lastaufnahme von Stückgütern kleiner bis mittlerer Größe und Gewichte erfolgt entweder mittels Unterfahr-Teleskopvorrichtungen (vgl. PCT/WO-94/0 444 7; vgl. US-PS 4988 262; vgl. FR 2195 486 A) oder mehr unabhängig von der Last durch (kraft- oder formschlüssige) Greif- und Ziehtechnik (vgl. DE 3917 486 A1; vgl. 3917 485 A1; vgl. DE 43 31 920 C2; vgl. EP 0 647 575 A1). Die Unterfahr-Teleskopvorrichtung weist den Nachteil einer Durchbiegung unter Last auf. Die Ziehtechnik vermeidet diesen Nachteil.

Der Erfindung liegt die Aufgabe zugrunde, eine andere konstruktive Ausgestaltung einer gattungsgemäßen Vorrichtung zu offenbaren. Diese Aufgabe wird bei einer gattungsgemäßen Vorrichtung mit den kennzeichnenden Merkmalen des Anspruches 1 gelöst. Die Unteransprüche beinhalten vorteilhafte Ausgestaltungen. Da auch der Untertisch in der Art des Mitteltisches mittels Zugmittelpaaren indirekt angetrieben ist, wobei für die Vorwärtsbewegung die Zugmittelpaare über nicht angetriebene Kopfrollen geführt und am Mitteltisch an einem Relativ-Festpunkt befestigt sind, ist daher für den gesamten Antrieb der Teleskopvorrichtung nur ein einziger Antriebsmotor erforderlich, wobei die Antriebsbewegung vom Tragrahmen direkt auf den Obertisch übertragen wird, hingegen auf den Mitteltisch und den Untertisch eine indirekte Antriebsbewegungsübertragung stattfindet. Die beschriebene Lösung ist daher vorteilhaft, weil ein äußerst geringer Aufwand an Einrichtungsteilen erforderlich ist. Die Antriebsverbindung bzw. Antriebsübertragung erfolgt dabei spielfrei, d.h. ohne Leerspiel, so daß die Ladeeinheiten sehr ortsgenau in einem Lager abgestellt werden können. Außerdem ist eine derartige Teleskopvorrichtung nach zwei Seiten ohne weiteres teleskopierbar und trotzdem entsprechend von geringem Gewicht. Nach Erreichen einer gewünschten Höhen-Y-Position bzw. Längs-X-Position wird die beidseitig teleskopierbare Fördereinrichtung in Z-Richtung in den erwähnten Spalt zwischen Lagerboden-Unterkante und Stückgut-Oberkante eingeschoben. Die Fördereinrichtung besteht aus dem in Z-Richtung ein- oder ausfahrbaren Teleskop in Flachbauweise. Die mehrfachtiefe Ausführung erlaubt bei einfachtiefer Regalgangbreite einen sehr hohen Volumennutzungsgrad des Hochregallagers, ohne daß der Vorteil des selektiven Zugriffes auf die Ladeeinheit (Stückgut) verlorenginge.

Der Untertisch enthält eine Doppel-Schwenkarmvorrichtung zur Lastförderung und ist mit einer teleskopierbaren Stromversorgung für Energie- und Signalleitungen ausgerüstet.

Beim Einfahren der Fördereinrichtung in den Spalt zwischen Lagerboden-Unterkante und Stückgut-Oberkante müssen die Schwenkarme flach in das Teleskop eingeklappt sein, um unerwünschte Kollisionen zu vermeiden. Nach Erreichen der vorderen oder hinteren Z-Position des Regalstellplatzes werden für das Auslagern die beiden Schwenkarmpaare in den Freiraum zwischen andere Ladeeinheiten (Stückgütern) bheruntergeschwenkt. Der Schwenkwinkel ist dabei je nach Höhe und Breite der Ladeeinheit beliebig einstellbar. Nach dem Ausklappen der Schwenkarme entsteht für die rückläufige Z-Bewegung ein Formschluß zwischen der Stückgut-Stirnseite und den beiden Schwenkarmen. Dadurch wird die Last beim Auslagern gegen den Reibschluß der Ladeeinheit-Auflage auf die Ladeplattform gezogen. Im Prinzip ist dieser Vorgang für jede von der Fördereinrichtung erreichbare Z-Ladeeinheit-Position möglich, doch wird eine praktisch erreichbare Grenze bei dreifach- bis vierfachtiefer Lagerung liegen.

Nach einer vorteilhaften Ausgestaltung ist vorgesehen, daß das Zugmittelpaar für den Obertisch jeweils aus einem doppeltverzahnten endlosen Zahnriemen besteht, der in eine an der Oberseite des Obertisches befestigte Zahnstange eingreift. Dadurch wird ein weitestgehend geräuschfreier Lauf erzielt, wobei gegenüber Ketten eine Schmierung nicht erforderlich wird, sondern von einer wartungsfreien Gestaltung auszugehen ist.

Es ist ferner vorteilhaft, daß der Untertisch mittels in Seitenwänden drehgelagerten paarweisen Laufrollen beidseitig in Führungsschienen, die am Mitteltisch befestigt sind, gegenüber dem Mitteltisch längsverfahrbar ist. Sowohl die Anordnung der Führungsschienen als auch deren Befestigung im Mitteltisch ist demzufolge auf dem kleinstmöglichen Raum vorgenommen, um die angestrebte flache Bauweise der Gesamtvorrichtung zu ermöglichen. In diesem Sinne ist es gleichermaßen vorteilhaft, daß der Mitteltisch ebenfalls mittels Laufrollen in beiderseitigen Führungsschienen des Obertisches längsverfahrbar ist. Auch hier können bei entsprechender paralleler Überdeckung der einzelnen Tische Führungsschienen mit dem Obertisch verbunden werden, in denen die Laufrollen des Mitteltisches geführt sind. Auch diese Maßnahme trägt zur möglichst niedrigen Bauweise der Teleskopvorrichtung bei.

Die weiteren Maßnahmen betreffen die Unterbringung der Zugmittel, wobei vorgesehen ist, daß zwischen der Führungsschiene des Mitteltisches bzw. der Führungsschiene des Obertisches und der jeweiligen Laufrollen jeweils neben der Achse der Laufrolle (über und unter der Achse der Laufrolle) an zwei Seiten mit Abstand tangential die Zugmittel für Vor- und Rückwärtsbewegung des Obertisches bzw. des Mitteltisches bzw. des Untertisches über jeweils zwei Kopfrollen verlaufend bis zu einem Festpunkt geführt sind. Diese Maßnahmen dienen daher ebenfalls der kompakten, äußerst flachen Bauweise der Teleskopvorrichtung.

Hierzu wird vorgeschlagen, daß die Festpunkte jeweils mittels einseitig verzahnten Zahnriemen gebildet sind, die mittels korrespondierend verzahnten Klemmstücken an dem jeweiligen Tisch festgelegt sind. Die Verzahnung der Zahnriemen wird daher insofern speziell genutzt, daß eine besondere platzsparende flache Bauweise erzielt wird.

Eine vorteilhafte Übertragung der Energie- bzw. Signalströme erfolgt ferner dadurch, daß die Zugmittel Karbonfasern oder metallische Leiter zur Signalübertragung und/oder zur Stromversorgung des Untertisches aufweisen.

Ein Ausführungsbeispiel der Erfindung ist in der Zeichnung dargestellt und wird im folgenden näher beschrieben. Es zeigen
- Fig. 1a: eine Draufsicht im wesentlichen auf den linken Teil der Fördereinrichtung in ausgezogener Länge mit Obertisch und Mitteltisch,
- Fig. 1b: eine Draufsicht im wesentlichen auf den rechten Teil der Fördereinrichtung mit Mitteltisch und Untertisch
- Fig. 2: einen Querschnitt A - B gemäß den Fig. 1a und 1b bei eingezogener Fördereinrichtung und

Fig. 3 einen Querschnitt C - D gemäß Fig. 2 etwa in Höhe des Tragrahmens. Die Vorrichtung zum Aus- oder Einlagern von Stückgut kann z.B. in einem Hochregallager für Stückgüter (Ladeeinheiten), wie z.B. Kisten, Kartons, Pakete, Behälter u.dgl. auf einer Ladeplattform 1 eingesetzt werden. Die Ladeeinheiten weisen z.B. eine minimale Breite von ca. 150 mm und eine maximale Breite von ca. 600 mm auf und wiegen maximal ca. 50 kg.

Die hier dargestellte Fördereinrichtung 2 weist eine dreiteilige Teleskopvorrichtung 3 auf und ist für doppelttiefe Lagerung bei einfachtiefer Gangbreite vorgesehen. (Analog hierzu ist eine vierteilige Teleskopvorrichtung für dreifachtiefe Lagerung von Ladeeinheiten bei einfachtiefer Gangbreite einsetzbar. Die dreiteilige Teleskopvorrichtung 3 besitzt drei bewegte Baugruppen, die von einem Tragrahmen 5 getragen werden, einem Obertisch 6, einem Mitteltisch 7 und einem Untertisch 8. Hierzu stützt sich der Untertisch 8 über Laufrollen 9 auf dem Mitteltisch 7 ab, während sich der Mitteltisch 7 über Laufrollen 10 auf den Obertisch 6 abstützt. Der Obertisch 6 stützt sich seinerseits über Laufrollen 11 auf dem Tragrahmen 5 ab. Die Laufrollen 9, 10 und 11 sind jeweils am betreffenden Nachbartisch bzw. am Tragrahmen 5 in Führungsschienen 12 geführt.

Die gesamte Fördereinrichtung 2 ist mit ihrer maßgeblichen Bauhöhe 2a so niedrig gehalten, daß sie in einen Spalt zwischen einer Lagerboden-Unterkante und einer Stückgut-Oberkante ein- bzw. ausgefahren werden kann. Der Obertisch 6 wird mittels eines auf dem Tragrahmen 5 angeordneten Antriebs 13, der aus einem Getriebemotor 13a besteht und mittels eines Ritzels 14 auf dem Abtrieb des Antriebs 13, ferner mittels eines endlosen Zugmittelpaares 15 und 17 vorwärts und rückwärts direkt angetrieben. Das Zugmittelpaar 15, 17 ist über ein auf einer Zwischenwelle 16 gelagerten Räderpaar 16a sowie die Ritzel 14 geführt und treibt den Obertisch 6 kraftund/oder reibschlüssig an. Der Mitteltisch 7 und der Untertisch 8 werden mittels Zugmittelpaaren 18a, 18b; 23a, 23b, sowie 26a, 26b, 31a, 31b indirekt angetrieben. Für eine Vorwärtsbewegung (nach rechts) ist das Zugmittelpaar 18a,18b von einem ersten Festpunkt 19 am hinteren Teil des Tragrahmens 5 über Kopfrollen 20 am vorderen Ende des Obertisches 6 geführt und an dem nachfolgenden Mitteltisch 7 an den hinteren Enden des über einen zweiten Festpunkt 21 befestigt. Für eine Rückwärtsbewegung verläuft ein Zugmittelpaar 23a, 23b von einem am vorderen Ende des Tragrahmens 5 angeordneten Festpunkt 22 ausgehend um Kopfrollen 30 am hinteren Ende des Obertischs 6 herum jeweils bis zu einem relativen Festpunkt 24 am vorderen Ende des Mitteltischs 7.

Die Zugmittel 15 und 17 bestehen jeweils aus einem ersten und einem zweiten doppeltverzahnten, endlosen Zahnriemen, dessen sich gegenüberliegende Ober- und Unterseiten die Verzahnungen tragen. Die Unterseiten-Verzahnung greift jeweils in entsprechende Ritzel 14 bzw. in das Räderpaar 16a ein und die Oberseiten-Verzahnung auf der Oberseite 6a in eine Zahnstange 6b in einer Zahnstangen-Leiste 44.

Im eingefahrenen Zustand der Teleskopvorrichtung stehen dann Festpunkte 19 und relativen Festpunkte 21 übereinander. Das Zugmittel 18a, 18b ist an dem Festpunkt 19 des Tragrahmens 5 in der hinteren oberen Tischebene befestigt, um die nicht angetriebene Kopfrolle 20 des Obertisches 6 (vorderer Teil) um ca. 180° umgelenkt und am unteren relativen Festpunkt 21 des Mitteltisches 7 (hinterer Teil) befestigt. Für die gegenläufige Rückwärtsbewegung in negativer Z-Richtung sind die weiteren Zugmittel 23a, 23b mit dem oberen Festpunkt 22 am Tragrahmen 5 (vorderer Teil) unter Umschlingung der Kopfrollen 30 des Obertisches 6 (vorderer Teil) sowie der Rückführung zum relativen Festpunkt 24 am Mitteltisch 7 (vorderer Teil) vorgesehen.

Allgemein ist vorgesehen, daß der Mitteltisch 7 indirekt angetrieben ist, wobei für die Vorwärtsbewegung paarweise Zugmittel 18a und 18b an den Festpunkten 19 auf dem Tragrahmen 5 befestigt sind, um jeweils nicht angetriebene Kopfrollen 20 am Obertisch 6 umgelenkt und an den vorderen relativen Festpunkten 21 des nachfolgenden Mitteltisches 7 befestigt sind.

Analog ist für die Rückwärtsbewegung das weitere Zugmittelpaar 23a, 23b mit den oberen Festpunkten 22 am vorderen Teil des Tragrahmens 5 unter Umschlingung der Kopfrolle 30 am Obertisch 6 (hinterer Teil) sowie der Rückführung zu den relativen Festpunkten 24 am Mitteltisch 7 vorgesehen sind.
In gleicher Weise ist der Untertisch 8 vorwärts über das Zugmittelpaar 26a,26b und rückwärts über das Zugmittelpaar 31a,31b indirekt angetrieben. Für die Vorwärtsbewegung sind die Zugmittelpaare 26a,26b vom relativen Festpunkt 28 am hinteren Teil des Obertisches 6 über nicht angetriebene Kopfrollen 27 am vorderen Teil des Mitteltisches 7 geführt und am Untertisch 8 (hinterer Teil) an einem Relativ-Festpunkt 46 befestigt und für die Rückwärtsbewegung sind die Zugmittelpaare 31a,31b von relativen Festpunkten 25 über nicht angetriebene Kopfrollen 29 am hinteren Teil des Mitteltisches 7 geführt und am Untertisch 8 (vorderer Teil) an einem Relativ-Festpunkt 47 befestigt.

Beim wechselweisen Ausfahren des Obertisches 6 in negative oder positive Z-Richtungen werden die Kopfrollen 20 bzw. 30 mit dem Obertisch 6 mitbewegt. Da die Festpunkte 19 und 22 stillstehend mit dem Tragrahmen 5 verbunden sind, müssen die relativen Festpunkte 21 und 24 den Mitteltisch 7 um den doppelten Ausfahrweg des Obertisches 6 bewegen.

In gleicher Weise wird der Untertisch 8 durch die im Mitteltisch 7 drehbar gelagerten, aber nicht angetriebenen Kopfrollen 27 und 29 beidseitig bewegt, indem die Zugmittel 26a, 26b und 31a, 31b ihre Relativ-Festpunkte 28 und 25 nicht am Tragrahmen 5, sondern an der Unterseite des Obertisches 6 besitzen.

Die Zugmittel 18a, 18b; 23a, 23b bzw. 26a, 26b und 31a und 31b werden paarweise gegeneinander verspannt, so daß eine Kraftübertragung durch gleichzeitige Be- und Entlastung der jeweiligen Zugmittelpaare eintritt.

Der Untertisch 8 ist mittels den in Seitenwänden 8a drehgelagerten paarweisen Laufrollen 9 beidseitig in den Führungsschienen 12, die am Mitteltisch 7 befestigt sind, gegenüber dem Mitteltisch 7 längsverfahrbar.

Ebenso ist der Mitteltisch 7 ebenfalls mittels der Laufrollen 10 in beiderseitigen Führungsschienen 12 des Obertisches 6 längsverfahrbar.
Zwischen der Führungsschiene 12 des Mitteltisches 7 bzw. der Führungsschiene 12 des Obertisches 6 und der jeweiligen Laufrollen 9 sind jeweils neben einer Achse 9a (oben und unten) der Laufrolle 9, die durch eine Hohlachse 45 verläuft, an'zwei Seiten mit Abstand tangential die Zugmittel für die Vorwärts- und Rückwärtsbewegung des Obertisches 6 bzw. des Mitteltisches 7 bzw. des Untertisches 8 über jeweils zwei Kopfrollen 20;27;29;30 verlaufend bis zu ihrem jeweiligen Festpunkt 19;21;22;24;28, 46, 25, 47 geführt.

Die Festpunkte 19;21;22;24;28, 46, 25, 47 sind jeweils mittels einseitig verzahnten Zahnriemen 23c;26c gebildet, die mittels korrespondierend verzahnter Klemmstücke 43 an dem jeweiligen Tisch 6, 7, 8 festgelegt sind.

Am Untertisch 8 ist ein Antrieb 33 vorgesehen, der über ein Wellenstück 34 direkt oder mittels eines Zwischengetriebes 36 über Schaltkupplungen 32 Armpaare 37, 37a bzw. 38, 38a in eine Schwenkbewegung versetzt. Durch eine gegenläufige Getriebestufe 35 wird die gegensinnige Schwenkbewegung der Armpaare 37, 37a bzw. 38, 38a bewirkt. An den Armpaaren 37, 37a bzw. 38, 38a sind die Mitnehmer 4 befestigt, um eine Ladeeinheit zu erfassen.

Die Antriebsanordnung des Antriebs 33 gestattet, die Armpaare 37, 37a bzw. 38, 38a ebenso raumsparend anzubringen, wobei die flache Bauweise bei eingeschwenkten Armpaaren berücksichtigt wird.

Die Stromzuführung für den Antrieb 33 erfolgt über eine Energiekette 39 auf dem Obertisch 6. Die Energiekette 39 ist als bewegliche Stromversorgung 40 oder als feste Stromversorgung 41 ausgeführt (in Fig. 1 ist die feste Stromversorgung 41 mit ausgezogenen Linien und die bewegliche Stromversorgung 40 mit strichpunktierten Linien dargestellt). Die bewegliche Stromversorgung 40 ist gemeinsam mit dem Zugmittel 26b und einer Leitung 42 zu dem Antrieb 33 geführt. Außerdem werden über diese Leitung 42 alle Energie- und Signalbauteile im Untertisch 8 versorgt.

Die Zugmittel 18a, 18b; 23a,23b; 26a,26b und 31a, 31b können Karbonfasern oder metallische Leiter zur Signalübertragung und/oder zur Stormversorgung des Untertisches 8 enthalten.

Die Teleskopvorrichtung 3 kann insgesamt auch als dreiteiliges Teleskop über die Mitnehmer 4 für eine dreifachtiefe Lagerung der Ladeeinheiten ausgebildet sein. Dabei erfordert das gesamte System nicht eine solche Biegefestigkeit, die von bekannten die Ladeeinheit untergreifenden Ausrüstungen erforderlich ist; es überträgt hierbei lediglich Zugkräfte, die zudem vorteilhaft durch die jeweiligen Zugmittel aufgenommen werden können. Die Teleskopvorrichtung ist daher besonders leicht und kompakt zu bauen.

## Patentansprüche

1. Vorrichtung zum Aus- oder Einlagern von Stückgut aus einem bzw. in ein Lagerfach mit einer Fördereinrichtung, insbesondere in einem Hochregallager, das ein in einem einfach breiten Lagergang verfahrbares Regalbediengerät aufweist und eine Hubeinrichtung mit einer Ladeplattform, wobei die Fördereinrichtung eine zumindest um eine zweifache Stückguttiefe in Richtung der Aus- Einlagerung verfahrbare, an einer Teleskopvorrichtung mit mehreren in einander geführten Teleskopschüssen angeordnete formschlüssige Greifeinrichtung aufweist,
**dadurch gekennzeichnet,**
**daß** die formschlüssige Greifeinrichtung aus in einer vertikalen Ebene ein- und ausschwenkbaren Mitnehmern besteht, wobei die Teleskopschüsse in einem Spalt zwischen einer Lagerbodenunterkante und einer Stückgutoberkante aus-bzw. einfahrbar sind,
**daß** die Teleskopeinrichtung drei Teleskopschüsse aufweist, einen Obertisch (6), einen Mitteltisch (7) und einen Untertisch (8), wobei an dem Untertisch (8) die ein- und ausschwenkbaren Mitnehmer (4) angeordnet sind,
**daß** der Obertisch (6) mittels eines auf einem Tragrahmen (5) der Fördereinrichtung angeordneten Antriebs (13) und mittels eines endlosen Zugmittelpaars (15,17) vorwärts und rückwärts direkt antreibbar ist, wobei das Zugmittelpaar (15,17) über ein auf dem Tragrahmen (5) gelagertes angetriebenes Ritzelpaar sowie ein Räderpaar (16a) geführt ist und den Obertisch (6) kraft- und/oder reibschlüssig antreibt, daß der Mitteltisch (7) mittels Zugmittelpaaren (18a,18b; 23a,23b) und der Untertisch (8) mittels Zugmittelpaaren (26a,26b;31a,31b) indirekt antreibbar ist, wobei für eine Ausfahrbewegung des Mitteltisches (7) das Zugmittelpaar (18a,18b) von einem ersten Festpunkt (19) - bezogen auf die Ausfuhrbewegung - am hinteren Ende des Tragrahmens (5) über Kopfrollen (20) am vorderen Ende des Obertisches (6) geführt und am am hinteren Ende des Mitteltischs (7) an einem zweiten relativen Festpunkt (21) befestigt ist und für seine Rückwärtsbewegung das Zugmittelpaar (23a,23b) von einem ersten Festpunkt (22) am vorderen Ende des Tragrahmens (5) über Kopfrollen (30) am hinteren Endes des Obertisches (6) geführt sind zu einem relativen Festpunkt (24) am vorderen Ende des Mitteltischs (7), während für eine Ausfahrbewegung des Untertisches (8) das Zugmittelpaar (26a, 26b) von einem ersten relativen Festpunkt (28) am hinteren Ende des Obertisches (6) über Kopfrollen (27) am vorderen Ende des Mitteltisches (7) geführt und am hinteren Ende des Untertisches (8) an einem zweiten relativen Festpunkt (46) befestigt ist, und für seine Rückwärtsbewegung das Zugmittelpaar (31a, 31b) von einem ersten relativen Festpunkt (25) vorderen Ende des Obertisches (6) über Kopfrollen (29) am hinteren Ende des Mitteltisches (7) geführt und am vorderen Ende des Untertisches (8) an einem zweiten relativen Festpunkt (47) befestigt ist.

2. Vorrichtung nach Anspruch1,
**dadurch gekennzeichnet,**
**daß** das endlose Zugmittelpaar (15,17) für den Obertisch (6) jeweils aus einem doppelt verzahnten endlosen Zahnriemen (15,17) besteht, der in eine an der Oberseite (6a) des Obertisches (6) befestigte Zahnstange (6b) eingreift.

3. Vorrichtung nach einem der Ansprüche 1 und 2,
**dadurch gekennzeichnet,**
**daß** der Untertisch (8) mittels in Seitenwänden (8a) drehgelagerten paarweisen Laufrollen (9) beidseitig in Führungsschienen (12), die am Mitteltisch (7) befestigt sind, gegenüber dem Mitteltisch (7) längsverfahrbar ist.

4. Vorrichtung nach einem der Ansprüche 1 bis 3,
**dadurch gekennzeichnet,**
**daß** der Mitteltisch (7) ebenfalls mittels Laufrollen (9) in beiderseitigen Führungsschienen (12) des Obertisches (6) längsverfahrbar ist.

5. Vorrichtung nach einem der Ansprüche 1 bis 4,
**dadurch gekennzeichnet,**
**daß** zwischen der Führungsschiene (12) des Mitteltisches (7) bzw. der Führungsschiene (12) des Obertisches (6) und der jeweiligen Laufrollen (9) jeweils neben der Achse (9a) der Laufrolle (9) an zwei Seiten mit Abstand tangential die Zugmittel für Vor- und Rückwärtsbewegung des Obertisches (6) bzw. des Mitteltisches (7) bzw. des Untertisches (8) über jeweils zwei Kopfrollen (20;27;29;30) verlaufend bis zu einem Festpunkt (19;21;22;24) geführt sind.

6. Vorrichtung nach einem der Ansprüche 1 bis 5,
**dadurch gekennzeichnet,**
**daß** die Festpunkte (19;21;22;24, 28, 46, 25, 47) jeweils mittels einseitig verzahnter Zahnriemen (23c;26c) gebildet sind, die mittels korrespondierend verzahnten Klemmstücken (43) an dem jeweiligen Tisch (6,7,8) festgelegt sind.

7. Vorrichtung nach einem der Ansprüche 1 bis 6,
**dadurch gekennzeichnet,**
**daß** die Zugmittel (18a,18b; 23a,23b;26a,26b;31a;31b) Carbonfasern oder metallische Leiter zur Signalübertragung und/oder zur Stromversorgung des Untertisches (8) aufweisen.

## Claims

1. Apparatus for retrieving articles from, and storing them in, a storage compartment with a conveying arrangement, in particular in a high-bay store, which has a storage-and-retrieval unit, which can be displaced in a single-width storage aisle, and a lifting arrangement with a loading platform, the conveying arrangement having a form-fitting gripping arrangement which can be displaced at least by twice the article depth in the retrieval/storage direction and is arranged on a telescopic apparatus with a plurality of telescopic sections guided one inside the other, **characterized in that** the form-fitting gripping arrangement comprises carry-along elements which can be pivoted in and out in a vertical plane, it being possible for the telescopic sections to be extended and retracted in a gap between a bottom shelf edge and a top article edge, **in that** the telescopic arrangement has three telescopic sections: a top table (6), a central table (7) and a bottom table (8), the carry-along elements (4), which can be pivoted in and out, being arranged on the bottom table (8), **in that** the top table (6) can be driven directly in the forward and rearward directions by means of a drive (13), which is arranged on a carrying frame (5) of the conveying arrangement, and by a pair of endless pulling means (15, 17), the pair of pulling means (15, 17) being guided over a pair of driven pinions, which are mounted on the carrying frame (5), and a pair of wheels (16a) and driving the top table (6) in a force-fitting and/or friction-fitting manner, **in that** the central table (7) can be driven indirectly by pairs of pulling means (18a, 18b; 23a, 23b) and the bottom table (8) can be driven indirectly by pairs of pulling means (26a, 26b; 31a, 31b), it being the case that, for an extending movement of the central table (7), the pair of pulling means (18a, 18b) is guided from a first fixed point (19) - in relation to the export movement - at the rear end of the carrying frame (5), over head rollers (20) at the front end of the top table (6), and fastened at a second relative fixed point (21) at the rear end of the central table (7) and, for its rearward movement, the pair of pulling means (23a, 23b) are guided from a first fixed point (22) at the front end of the carrying frame (5), over head rollers (30) at the rear end of the top table (6), to a relative fixed point (24) at the front end of the central table (7), while, for an extending movement of the bottom table (8), the pair of pulling means (26a, 26b) is guided from a first relative fixed point (28) at the rear end of the top table (6), over head rollers (27) at the front end of the central table (7), and fastened at a second relative fixed point (46) at the rear end of the bottom table (8) and, for its rearward movement, the pair of pulling means (31a, 31b) is guided from a first relative fixed point (25) [lacuna] front end of the top table (6), over head rollers (29) at the rear end of the central table (7), and fastened at a second relative fixed point (47) at the front end of the bottom table (8).

2. Apparatus according to Claim 1, **characterized in that** the pair of endless pulling means (15, 17) for the top table (6) comprises in each case an endless double-toothed belt (15, 17) which engages in a rack (6b) fastened on the top side (6a) of the table (6).

3. Apparatus according to either of Claims 1 and 2, **characterized in that** the bottom table (8) can be displaced longitudinally in relation to the central table (7), by means of pairs of running rollers (9) mounted rotatably in side walls (8a), in guide rails (12), which are fastened on the central table (7), on both sides.

4. Apparatus according to one of Claims 1 to 3, **characterized in that** the central table (7) can likewise be displaced longitudinally by means of running rollers (9) in guide rails (12) of the top table (6) on both sides.

5. Apparatus according to one of Claims 1 to 4, **characterized in that** between the guide rail (12) of the central table (7) and/or the guide rail (12) of the top table (6) and the respective running rollers (9), in each case alongside the axis (9a) of the running roller (9), on two sides, at a tangential spacing, the pulling means for forward and rearward movement of the top table (6) and/or of the central table (7) and/or of the bottom table (8) are guided, over in each case two head rollers (20; 27; 29; 30), to a fixed point (19; 21; 22; 24).

6. Apparatus according to one of Claims 1 to 5, **characterized in that** the fixed points (19; 21; 22; 24, 28, 46, 25, 47) are formed in each case by means of toothed belts (23c; 26c) which are toothed on one side and are secured on the respective table (6, 7, 8) by means of correspondingly toothed clamping elements (43).

7. Apparatus according to one of Claims 1 to 6, **characterized in that** the pulling means (18a, 18b; 23a, 23b; 26a, 26b; 31a, 31b) have carbon fibres or metallic conductors for transmitting signals and/or for supplying power to the bottom table (8).

## Revendications

1. Dispositif pour stocker des objets dans un casier de magasin comportant une installation de transport, en particulier dans un magasin à rayonnages ou pour les en déstocker, lequel dispositif présente un appareil mobile à desservir des rayonnages dans une allée de magasin à largeur simple et une installation de levage comportant une plateforme de chargement, l'installation de transport présentant une installation de préhension à complémentarité de forme qu'on peut déplacer au moins d'une double profondeur de l'objet en direction de stockage et de déstockage et qui est disposée sur un dispositif télescopique comportant plusieurs segments télescopiques guidés l'un dans l'autre,
**caractérisé en ce que** l'installation de préhension à complémentarité de forme consiste en des entraîneurs qu'on peut rentrer et sortir par pivotement dans un plan vertical, les segments télescopiques pouvant être déployés ou rétractés dans un intervalle entre une arête inférieure de la base du rayonnage et une arête supérieure de l'objet,
**en ce que** l'installation télescopique présente trois segments télescopiques, un plateau supérieur (6), un plateau médian (7) et un plateau inférieur (8), les entraîneurs (4) qu'on peut rentrer et sortir par pivotement étant disposés sur le plateau inférieur (8),
**en ce que** le plateau supérieur (6) peut être entraîné directement vers l'avant ou vers l'arrière à l'aide d'un entraînement (13) disposé sur un cadre porteur (5) de l'installation de transport et à l'aide d'une paire de moyens de traction (15, 17) sans fin, la paire de moyens de traction (15, 17) étant guidée par une paire de pignons entraînés montés sur le cadre porteur (5) ainsi que par une paire de roues (16a) et entraînant le plateau supérieur (6) par jeu de forces et/ou par friction, **en ce que** le plateau médian (7) peut être entraîné indirectement à l'aide de paires de moyens de traction (18a, 18b ; 23a, 23b) et le plateau inférieur (8) à l'aide de paires de moyens de traction (26a, 26b ; 31a, 31b), et pour un mouvement d'éloignement du plateau médian (7) la paire de moyens de traction (18a, 18b) est guidée depuis un premier point fixe (19) - rapporté au mouvement d'éloignement - sur la partie arrière du cadre porteur (5) au moyen de galets de tête (20) à l'extrémité avant du plateau supérieur (6) et elle est fixée à l'extrémité arrière du plateau médian (7) à un deuxième point fixe relatif (21) et pour son mouvement de recul, la paire de moyens de traction (23a, 23b) est guidée à partir d'un point fixe (22) à l'extrémité avant du cadre porteur (5) au moyen de galets de tête (30) à l'extrémité arrière du plateau supérieur (6) vers un point fixe (24) relatif à l'extrémité avant du plateau médian (7), tandis que pour un mouvement d'éloignement du plateau inférieur (8) la paire de moyens de traction (26a, 26b) est guidée à partir d'un premier point fixe relatif (28) à l'extrémité arrière du plateau supérieur (6) au moyen de galets de tête (27) à l'extrémité avant du plateau médian (7) et est fixée à l'extrémité arrière du plateau inférieur (8) à un deuxième point fixe relatif (46) et pour son mouvement de recul, la paire de moyens de traction (31a, 31b) est guidée à partir d'un premier point fixe relatif (25) à l'extrémité avant du plateau supérieur (6) au moyen de galets de tête (29) à l'extrémité arrière du plateau médian (7) et est fixée à l'extrémité avant du plateau inférieur (8) à un deuxième point fixe relatif (47).

2. Dispositif selon la revendication 1 **caractérisé en ce que** la paire de moyens de traction (15, 17) sans fin pour le plateau supérieur (6) se compose respectivement d'une courroie dentée (15, 17) sans fin à double denture qui a prise dans une crémaillère (6b) fixée au côté supérieur (6a) du plateau supérieur (6).

3. Dispositif selon l'une des revendications 1 et 2 **caractérisé en ce que** le plateau inférieur (8) peut être déplacé longitudinalement par rapport au plateau médian (7) à l'aide de galets de roulement (9) montés par paires de façon à tourner dans les parois latérales (8a) et disposés des deux côtés dans les rails de guidage (12) qui sont fixés sur le plateau médian (7).

4. Dispositif selon l'une des revendications 1 à 3 **caractérisé en ce que** le plateau médian (7) peut également être déplacé longitudinalement à l'aide des galets de roulement (9) dans des rails de guidage (12) - disposés des deux côtés - du plateau supérieur (6).

5. Dispositif selon l'une des revendications 1 à 4 **caractérisé en ce qu'**entre le rail de guidage (12) du plateau médian (7) ou le rail de guidage (12) du plateau supérieur 6 et les galets de roulement (9) respectifs, les moyens de traction pour le mouvement d'avancée et le mouvement de recul du plateau supérieur (6) ou du plateau médian (7) ou du plateau inférieur (8) sont guidés au moyen de deux galets de tête (20 ; 27 ; 29 ; 30) respectivement qui s'étendent jusqu'à leur point fixe respectif (19 ; 21 ; 22 ; 24 ; 28, 46, 25, 47) en étant respectivement disposés sur deux côtés selon un écart tangentiel à côté d'un axe (9a) du galet de roulement (9).

6. Dispositif selon l'une des revendications 1 à 5 **caractérisé en ce que** les points fixes (19 ; 21 ; 22 ; 24 ; 28, 46, 25, 47) sont respectivement formés à l'aide de courroies dentées (23c ; 26c) à denture d'un côté qui sont maintenues au plateau (6, 7, 8) concemé à l'aide de pièces de blocage dentées correspondantes.

7. Dispositif selon l'une des revendications 1 à 6 **caractérisé en ce que** les moyens de traction (18a, 18b ; 23a, 23b ; 26a, 26b et 31a, 31b) peuvent présenter des fibres de carbone ou des conducteurs métalliques pour transmettre les signaux et/ou pour alimenter en courant le plateau inférieur (8).
